# DEMANDE DE BREVET EUROPEEN

(11) **EP 0 325 878 A1**
(43) Date de publication de la demande: **02.08.1989**
(21) Numéro de dépôt: 88403330.9
(22) Date de dépôt: 26.12.1988
(51) Int. Cl.: F21V 1/00, F21V 1/14, F21V 1/26

(54) **Abat-jour avec habillage amovible**

(30) Priorité: 31.12.1987 FR 8718483
(71) Demandeur: LES LAMPES ANNICK NAUDY, F-49350 Gennes sur Loire (FR)
(72) Inventeur: Naudy, Annick Jeannette Germaine, F-49700 Cizay-la-Madeleine (FR)
(74) Mandataire: Durand, Yves Armand Louis

(57) **Abrégé**

La présente invention concerne un abat-jour perfectionné.

Cet abat-jour comprend une carcasse (1) revêtue d'un habillage formant jupe (2) en tissu ou autre matière quelconque, tandis que des moyens tels que des bandes d'accrochage (3, 4) sont prévus en partie basse et/ou en partie haute, et/ou sur le côté de la carcasse (1) et de la jupe (2) pour permettre leur solidarisation temporaire.

Cet abat-jour peut être par exemple monté sur un pied de lampe, ou un luminaire suspendu ou en applique.

## Description

La présente invention a pour objet un abat-jour perfectionné.

On sait depuis longtemps que les abat-jour comportent généralement une carcasse métallique revêtue d'un habillage.

Cet habillage forme en quelque sorte une jupe en tissu ou en une autre matière quelconque qui peut épouser étroitement la carcasse ou bien être fixée sur celle-ci de manière plus ou moins lâche pour former par exemple une jupe volantée.

Dans ce dernier cas, la jupe est généralement constituée d'un tissu relativement épais et portant des motifs décoratifs.

Or, si la jupe est tachée, détériorée ou usée avec le temps, il convient de remplacer l'abat-jour complet, puisque l'habillage ou la jupe sont définitivement fixés sur la carcasse, et ceci peut être fort coûteux.

La présente invention a pour but de remédier à cet inconvénient en proposant un abat-jour dont l'habillage peut être nettoyé ou restauré facilement tandis que la carcasse de cet abat-jour demeure réutilisable.

A cet effet, l'invention a pour objet un abat-jour perfectionné comportant une carcasse revêtue d'un habillage formant jupe en tissu ou autre matière quelconque, caractérisé en ce que l'habillage est monté ou chaussé de manière amovible sur ladite carcasse.

Suivant une autre caractéristique de l'invention, la carcasse et/ou l'habillage sont munis de moyens permettant la solidarisation temporaire de ces deux éléments.

Ces moyens sont agencés autour et en partie basse et/ou haute, et/ou sur le côté de la carcasse et/ou de l'habillage.

Suivant un mode de réalisation préféré, ces moyens sont constitués par au moins une bande d'adhésif permanent ou au moins une bande d'auto-accrochage.

L'habillage formant jupe peut épouser la carcasse ou bien comporter en partie basse ou haute des volants avec plis temporairement solidaires de la carcasse, grâce aux moyens précités.

Il peut également être prévu en partie basse et/ou en partie haute, et/ou sur le côté de la carcasse des moyens particuliers de support d'une bande d'auto-accrochage.

Mais d'autres caractéristiques et avantages de l'invention apparaîtront mieux dans la description détaillée qui suit et se réfère au dessin unique annexé, donné uniquement à titre d'exemple, et illustrant, en perspective, un abat-jour conforme à cette invention.

On voit sur le dessin un abat-jour comportant, comme connu en soi, une carcasse 1 constituée d'un assemblage d'éléments métalliques filiformes 1 et qui est revêtue d'un habillage 2.

Suivant l'exemple représenté, cet habillage 2 présente la forme d'une jupe volantée, mais pourrait parfaitement, sans sortir du cadre de l'invention, être constitué par une jupe s'appliquant étroitement sur la carcasse 1. De même, la carcasse et la jupe pourraient parfaitement présenter une forme autre que tronconique, comme représenté sur le dessin.

Conformément à l'invention, l'habillage ou jupe 2 est monté ou chaussé de manière amovible sur la carcasse 1. C'est dire qu'aucun moyen de fixation définitif de la jupe 2 sur la carcasse 1 n'est prévu.

On peut cependant prévoir des moyens permettant la solidarisation temporaire de ces deux éléments.

Ces moyens sont constitués, suivant l'exemple de réalisation représenté, par deux bandes 3, 4 d'accrochage fixées respectivement en partie basse de la carcasse 1 et de la jupe 2. Ces bandes peuvent être par exemple du type connu sous la dénomination commerciale "Velcro" ou d'un autre type.

Bien entendu, on pourrait parfaitement, sans sortir du cadre de l'invention, prévoir des bandes d'adhésif permanent, ou encore des crochets permettant l'accrochage temporaire de la jupe 2 sur la carcasse 1.

Ces moyens de fixation temporaire pourraient être prévus dans une autre zone que celle constituant la partie basse ou inférieure de la carcasse 1 et de la jupe 2. Ils pourraient par exemple être situés en partie haute ou sur le côté de la carcasse et de la jupe.

On comprend donc que si la carcasse présente une forme tronconique comme représenté sur le dessin, la jupe 2 présente également une forme tronconique et le pourtour de la grande base de la jupe 2 pourra être temporairement fixé sur le pourtour de la grande base de la carcasse 1, grâce aux bandes 3 et 4, alors que la partie supérieure 5 de la jupe 2 sera tout simplement retenue par application sur le pourtour de la petite base du tronc de cône formant la carcasse 1.

Dans le cas où le périmètre de la partie basse de la jupe 2 est plus grand que celui de la carcasse, on pourra avantageusement réaliser des plis en partie basse de la jupe, lesquels plis pourront être solidaires de la partie basse de la carcasse 1 grâce aux bandes 3 et 4, comme cela est visible en 6.

La bande 4 pourra être cousue ou collée sur le pourtour intérieur de la jupe 2, tandis que la bande 3 sera fixée sur le pourtour extérieur de la carcasse 1 par tout moyen approprié. Cette bande 3 pourra par exemple être cousue ou collée sur un voile 9 de tissu entourant la carcasse 1 et constituant en quelque sorte une doublure qui peut être collée sur l'extérieur de la carcasse. Cette dernière peut comporter un élément métallique annulaire supplémentaire 7, parallèle à l'élément 8 délimitant la grande base du tronc de cône constituant la carcasse. Ainsi, les éléments 7 et 8, avec le voile 9 qui les recouvre, formeront en quelque sorte un support facilitant la fixation de la bande auto-accrochable 3. On pourrait prévoir, sans sortir du cadre de l'invention, un support de bande en partie haute et/ou sur le côté de la carcasse.

Suivant l'exemple de réalisation illustré sur la figure, pour monter la jupe 2 sur la carcasse 1, il suffit tout simplement de l'enfiler sur cette carcasse et de la fixer par sa partie basse sur la carcasse, et cela par simple pression, étant entendu que la partie basse ou haute de la jupe 2 pourra comporter des volants ou non.

Lorsqu'on désire procéder au nettoyage ou au remplacement de la jupe 2, il suffit tout simplement d'écarter la partie basse de cette jupe de la carcasse et de l'extraire de ladite carcasse.

On a donc réalisé suivant l'invention un abat-jour avec habillage amovible qui présente des avantages indéniables par rapport aux abat-jour classiques.

Bien entendu, l'invention n'est nullement limitée au mode de réalisation décrit et illustré qui n'a été donné qu'à titre d'exemple.

C'est ainsi que la forme géométrique de la carcasse et de l'habillage, le matériau assurant la fixation temporaire de ces éléments, l'emplacement de ce matériau entre jupe et carcasse, et la quantité de ce matériau de fixation temporaire, peuvent être quelconques sans sortir du cadre de l'invention.

C'est dire que cette invention comprend tous les équivalents techniques des moyens décrits ainsi que leurs combinaisons si celles-ci sont effectuées suivant son esprit.

## Revendications

1. Abat-jour perfectionné comportant une carcasse (1) sur laquelle est monté ou chaussé de manière amovible un habillage (2) grâce à des moyens de solidarisation temporaire de ces deux éléments, caractérisé en ce que l'habillage formant jupe (2) comporte en partie basse des volants avec plis temporairement solidaires de la carcasse (1) grâce à des bandes d'accrochage (3, 4) fixées en partie basse sur le pourtour respectivement de la carcasse (1) et de l'habillage (2).

2. Abat-jour selon la revendication 1, caractérisé en ce que la bande d'accrochage (3) est cousue ou collée sur un voile (9) de tissu entourant la carcasse (1) qui comporte en partie basse deux éléments métalliques annulaires et parallèles (7, 8) formant avec le voile qui les recouvre un support facilitant la fixation de ladite bande.
